# FASCICULE DE BREVET EUROPEEN

(11) **EP 0 768 502 B1**
(45) Date de publication et mention de la délivrance du brevet: **23.01.2002**
(21) Numéro de dépôt: 96402006.9
(22) Date de dépôt: 20.09.1996
(51) Int. Cl.: F25J 1/02

(54) **Procédé et dispositif de liquéfaction et de traitement d'un gaz naturel**
Verfahren und Vorrichtung zur Verflüssigung und Behandlung von Erdgas
Process and apparatus for the liquefaction and the treatment of natural gas

(30) Priorité: 11.10.1995 FR 9512002
(43) Date de publication de la demande: 16.04.1997
(73) Titulaire: INSTITUT FRANCAIS DU PETROLE, 92502 Rueil-Malmaison (FR)
(72) Inventeur: Capron, Pierre, 92500 Rueil Malmaison (FR); Rojey, Alexandre, 92500 Rueil Malmaison (FR)

(56) Documents cités:
- FR-A- 2 076 029
- US-A- 4 128 410
- US-A- 4 476 695

## Description

La présente invention concerne un procédé et une installation de liquéfaction et de fractionnement d'un fluide ou d'un mélange gazeux formé au moins en partie d'hydrocarbures, notamment un gaz naturel.

Le gaz naturel est couramment produit en des sites éloignés des lieux d'utilisation et il est courant de le liquéfier afin de le transporter sur de longues distances par méthanier ou de le stocker sous forme liquide.

L'art antérieur décrit de nombreux procédés de liquéfaction qui peuvent comporter une étape de fractionnement par cryogénie des hydrocarbures autres que le méthane. Des exemples de réalisation sont décrits, notamment, dans les brevets US-A-3 763 658, US-A-4 065 278 et dans la demande de brevet EP 0 535 752.

Lorsque le gaz naturel est liquéfié, il est généralement nécessaire en partant du gaz de départ d'obtenir séparément, au moins une première fraction liquide comprenant au moins une partie des hydrocarbures les plus lourds mélangés au méthane, et au moins une deuxième fraction liquide enrichie en méthane formant le Gaz Naturel Liquéfié produit.

Il a été découvert, et c'est l'un des objets de la présente invention, que l'on peut améliorer les conditions de liquéfaction et de fractionnement d'un gaz naturel en le soumettant simultanément à un échange de chaleur indirect provoquant la condensation des constituants et éventuellement de l'eau de saturation contenue dans le gaz, et à un échange de matière au cours duquel, par contact entre la phase gazeuse et la ou les phases liquides hydrocarbures condensées, on optimise la séparation de la phase gazeuse et de ses constituants.

On obtient alors une phase gazeuse riche en méthane et appauvrie en hydrocarbures lourds et une ou plusieurs phases liquides hydrocarbures, ou aqueuses.

Avantageusement, le procédé selon l'invention permet d'augmenter le rendement de production en constituants séparés, par exemple les hydrocarbures en C3+.

Il permet de plus d'utiliser les fractions liquides hydrocarbures obtenues par fractionnement pour fournir les appoints nécessaires aux mélanges de réfrigérants utilisés dans les cycles de réfrigération du procédé.

La présente invention concerne un procédé de liquéfaction d'un fluide formé au moins en partie d'un mélange d'hydrocarbures, ledit procédé comportant les étapes suivantes :
- une étape de préréfrigération dudit fluide par échange de chaleur indirect dans laquelle on refroidit ledit mélange sous pression de façon à le condenser au moins partiellement pour produire une phase liquide et une phase gazeuse non condensée et simultanément à cette réfrigération, on met en contact à contre-courant la phase gazeuse ascendante et une fraction au moins de la phase liquide descendante, afin d'obtenir par transfert de matière une phase gazeuse enrichie en hydrocarbures légers et une première phase liquide enrichie en hydrocarbures lourds, et
- on sépare les deux phases ainsi obtenues et on envoie la phase gazeuse enrichie en hydrocarbures légers à un seconde étape de réfrigération pour obtenir une deuxième phase liquide enrichie en hydrocarbures légers.

L'étape de préréfrigération peut être assurée par un échange de chaleur Indirect sur au moins une partie de la zone de contact.

Au cours de l'étape de pré-réfrigération on prélève, par exemple, au moins deux fractions liquides ayant des compositions différentes à des niveaux différents.

Selon un premier mode de mise en oeuvre du procédé, l'étape de pré-réfrigération et l'étape finale de liquéfaction sont par exemple réalisées au moyen de deux cycles de réfrigération différents, chacun des cycles opérant avec son propre mélange réfrigérant, le mélange réfrigérant utilisé au cours de l'étape finale de liquéfaction étant, par exemple, partiellement condensé au cours de l'étape de pré-réfrigération.

Selon un autre mode de mise en oeuvre du procédé, l'étape de pré-réfrigération et l'étape finale de liquéfaction sont réfrigérées par exemple au moyen d'un cycle de réfrigération unique opérant avec un mélange réfrigérant.

L'étape de pré-réfrigération peut être opérée en présence d'un solvant. Le solvant est par exemple injecté dans le gaz.

Le procédé selon l'invention s'applique particulièrement bien à la liquéfaction d'un gaz naturel, ou encore pour obtenir un mélange réfrigérant assurant la liquéfaction d'un gaz naturel obtenu au moins en partie par vaporisation d'au moins une fraction liquide d'un mélange d'hydrocarbures résultant de la mise en oeuvre du procédé selon l'invention.

La présente invention concerne également une installation pour la liquéfaction d'un fluide formé au moins en partie d'un mélange d'hydrocarbures comportant :
- au moins un circuit principal comportant un conduit d'introduction (2) dudit mélange, au moins un conduit d'évacuation (5) d'une phase gazeuse et au moins un conduit d'évacuation (9) d'une phase liquide, ledit circuit principal étant adapté pour permettre la mise en contact direct au moins en partie et à contre-courant de la phase liquide condensée afin d'obtenir une phase gazeuse riche en hydrocarbures légers extraite par ledit conduit d'évacuation (5) et une première phase liquide riche en hydrocarbures lourds extraite par ledit conduit d'évacuation (9),
- un moyen de préréfrigération dudit circuit principal pour condenser par échange thermique indirect au moins une partie des hydrocarbures lourds contenus dans ledit mélange pour obtenir une fraction hydrocarbures liquide condensée et une fraction gazeuse non condensée,
- un moyen de réfrigération pour obtenir une deuxième phase liquide enrichie en hydrocarbures légers à partir de la phase gazeuse extraite par ledit conduit d'évacuation (5).

Le circuit principal comporte par exemple au moins un moyen de prélèvement desdites fractions hydrocarbures liquides.

L'installation comporte, par exemple, des moyens de stabilisation desdites fractions hydrocarbures liquides, lesdits moyens de stabilisation étant reliés audit moyen de prélèvement.

Le moyen de pré-réfrigération peut comporter au moins un moyen d'injection, permettant l'injection d'un fluide autre que le gaz. Le fluide peut être un solvant envoyé dans le gaz pour le traiter, le solvant peut aussi être choisi pour être utilisé comme agent de séparation.

Le moyen de pré-réfrigération comporte, par exemple, un échangeur à plaques vertical dans lequel est effectué le contact entre le fluide ou gaz à traiter en circulation ascendante et une fraction liquide descendant par gravité.

L'installation peut comporter un moyen de pré-réfrigération comprenant un échangeur à plaques en aluminium brasé et un dispositif de liquéfaction finale comprenant un échangeur à plaques en acier inoxydable.

L'invention concerne aussi une installation adaptée pour la liquéfaction d'un gaz naturel.

L'invention offre ainsi les avantages suivants :
- en réduisant l'entraînement de constituants relativement lourds dans le gaz sortant de l'étape de pré-réfrigération et en évitant ainsi les risques de cristallisation dans la partie la plus froide du procédé, elle améliore la sécurité de fonctionnement du procédé,
- en optimisant le fractionnement du gaz naturel de manière à obtenir un gaz naturel à traiter comportant une majorité de méthane et très appauvri en autres constituants, elle augmente le rendement de production du GNL d'une part, et des fractions d'hydrocarbures séparées d'autre part,
- elle conduit à une diminution des coûts du fait de la diminution des équipements et à un gain de place dans les installations de traitement,
- elle permet d'utiliser des fractions hydrocarbures liquides obtenues lors de l'étape de pré-réfrigération comme constituants d'un mélange réfrigérant.

D'autres avantages de l'invention apparaîtront mieux à la lecture de la description donnée ci-après à titre d'exemples de réalisation, dans le cadre d'applications nullement limitatives, au traitement d'un gaz naturel, en se référant aux dessins annexés où :
- la figure 1 schématise un exemple de cycle de liquéfaction tel que décrit dans l'art antérieur,
- les figures 2A et 2B représentent un schéma de principe d'un procédé de liquéfaction comprenant un cycle de pré-réfrigération selon l'invention, et un exemple du circuit de pré-réfrigération,
- la figure 3 montre une variante de réalisation permettant le fractionnement sélectif d'un ou de plusieurs constituants du gaz naturel,
- les figures 4A, 4B et 4C montrent plusieurs exemples de couplage de moyens de stabilisation avec le dispositif de pré-réfrigération pour effectuer la stabilisation des fractions séparées,
- les figures 5A, 5B et 5C schématisent différents procédés de réfrigération pour le ou les cycles de pré-réfrigération et de réfrigération,
- les figures 6A et 6B montrent deux variantes de réalisation permettant l'injection d'un solvant et/ou d'un fluide autre que le gaz,
- les figures 6C et 6D montrent deux variantes de mise en oeuvre du procédé selon l'invention appliqué à un mélange de réfrigération, et
- les figures 7, 8, 9 et 10 sont des exemples de technologie utilisée pour la fabrication de l'échangeur et des moyens de séparation.

Le schéma de principe d'un procédé utilisé dans l'art antérieur pour liquéfier un gaz naturel est rappelé brièvement à la figure 1.

Le procédé de liquéfaction comporte un cycle de pré-réfrigération qui permet de condenser partiellement les hydrocarbures les plus lourds contenus dans le gaz naturel et dans le mélange utilisé dans le cycle de réfrigération principal. Ces deux cycles utilisent un mélange de fluide comme agent réfrigérant qui en se vaporisant liquéfie le gaz naturel sous pression. Après vaporisation, le mélange est comprimé, condensé en échangeant de la chaleur avec le milieu ambiant, tel que de l'eau ou de l'air disponible et recyclé.

Après l'étape de pré-réfrigération à la fin de laquelle les fractions les plus lourdes du gaz naturel ont condensé, le mélange diphasique est introduit dans une unité de séparation d'où sortent d'une part une fraction gazeuse appauvrie en hydrocarbures lourds, c'est-à-dire composée essentiellement de méthane et/ou d'azote et d'autre part une ou plusieurs coupes liquides de poids moléculaire supérieur. Ces coupes ou fractions liquides peuvent être rendues aussi étroites que nécessaire en les faisant passer dans une série de colonnes de fractionnement. La fraction gazeuse est envoyée vers une étape de réfrigération finale pour être liquéfiée.

Il a été découvert, et c'est l'un des objets de la présente invention, qu'il est possible de réaliser la purification de la fraction gazeuse, c'est-à-dire d'éliminer les hydrocarbures lourds au cours de l'étape de pré-réfrigération et d'obtenir directement en sortie de cette étape une phase gazeuse ou fraction gazeuse riche en méthane et appauvrie en hydrocarbures lourds. La séparation des hydrocarbures lourds de la phase gazeuse s'effectue avantageusement par échange thermique et mise en contact de la phase gazeuse et des hydrocarbures condensés du fait de l'échange thermique.

Le principe mis en oeuvre dans l'invention décrite ci-après consiste à réaliser la pré-réfrigération d'un gaz naturel en provoquant simultanément la condensation d'une fraction liquide d'hydrocarbures et la mise en contact de préférence à contre-courant des fractions liquides d'hydrocarbures avec le gaz.

On optimise ainsi la séparation des constituants de la phase gazeuse, pour obtenir une phase riche en méthane et appauvrie en hydrocarbures lourds.

La condensation des hydrocarbures et leur mise en contact, de préférence à contre-courant avec le gaz, sont avantageusement réalisées au cours d'une opération d'échange de chaleur indirect.

Le principe du procédé est illustré sur la figure 2A et appliqué à titre d'exemple à un gaz naturel renfermant des hydrocarbures autres que le méthane et notamment des hydrocarbures en C₃+.

Le gaz à traiter est introduit dans une enceinte EC1, tel qu'un échangeur de chaleur, par le conduit 2 situé dans sa partie inférieure.

Il circule à l'intérieur de l'échangeur dans un circuit principal permettant l'échange ou le transfert de matière entre le gaz à traiter circulant de manière ascendante, par exemple, et le ou les hydrocarbures condensés par réfrigération circulant à contre-courant de manière descendante.

Simultanément, il est refroidi par un échange de chaleur indirect, par exemple à travers une paroi (figures 7, 8), par exemple par un mélange réfrigérant qui entre dans l'échangeur EC1 par le conduit 3 et après sous-refroidissement et détente à travers la vanne de détente V10, revient dans l'échangeur par le conduit 4, est vaporisé progressivement en circulation descendante pour abaisser la température du gaz à traiter et ressort par le conduit 4' pour être comprimé dans le compresseur K1 refroidi et au moins partiellement condensé par échange de chaleur avec de l'eau ou de l'air de refroidissement dans l'échangeur C1 et recyclé vers l'échangeur EC1.

La réfrigération du gaz naturel provoque la condensation des hydrocarbures lourds contenus dans le gaz. La ou les phases liquides hydrocarbures condensées descendent dans l'échangeur par gravité, à contre-courant du gaz traité qui s'appauvrit progressivement en propane, butane et hydrocarbures lourds du fait de l'échange de matière. Au contraire la phase liquide hydrocarbure condensée s'enrichit au fur et à mesure en constituants plus lourds.

La phase gazeuse riche en méthane et appauvrie en propane, butane et hydrocarbures lourds est évacuée par un conduit 5 en tête d'échangeur, et envoyée vers une seconde étape de réfrigération ou étape de liquéfaction finale schématisée sur la figure 2A par la référence L2.

La variation de température ou le gradient de température provoqué dans l'échangeur sont par exemple choisis en fonction de la nature du gaz et, de la quantité d'hydrocarbures condensés, tels que les GPL et la gazoline, à récupérer.

De même, l'abaissement en température du gaz à traiter, est de préférence réalisé pour obtenir un gradient de température sur l'ensemble de l'échangeur.

Dans le cas de l'exemple illustré sur la figure 2A, les deux étapes de réfrigération sont réalisées au moyen de deux cycles de réfrigération indépendants. L'étape de liquéfaction finale s'effectue, par exemple de la manière suivante :
le gaz naturel qui sort de l'échangeur EC1 par le conduit 5 est envoyé dans l'échangeur E2 dans lequel il est liquéfié puis dans l'échangeur E3 dans lequel il est sous refroidi. Il ressort de l'échangeur E3 par le conduit 50 et il est détendu à travers la vanne de détente V100 pour former le GNL produit. La réfrigération dans les échangeurs E2 et E3 est assurée, par exemple, au moyen d'un mélange réfrigérant qui est comprimé au moyen du compresseur K2, refroidi au moyen d'eau ou d'air de refroidissement dans les échangeurs C2 et C3. Le mélange réfrigérant est envoyé dans l'échangeur EC₁ par le conduit 100 et en ressort partiellement condensé par le conduit 101. Les phases liquide et vapeur sont séparées dans le séparateur de phases S100. Le mélange réfrigérant liquide issu du séparateur S100 est envoyé par le conduit 102 dans l'échangeur E2 dans lequel il est sous-refroidi, et détendu à travers la vanne de détente V300.

Le mélange réfrigérant vapeur issu du séparateur S100 est envoyé par le conduit 103 dans l'échangeur E2 dans lequel il est liquéfié. Le mélange réfrigérant liquide ainsi obtenu est envoyé par le conduit 104 de l'échangeur E2 vers l'échangeur E3 dans lequel il est sous-refroidi avant d'être détendu à travers la vanne de détente V200 et ré-envoyé, après détente, par le conduit 105 dans l'échangeur E3. Sa vaporisation au moins partielle dans l'échangeur E3 permet d'assurer le sous-refroidissement du GNL avant détente et le sous-refroidissement du mélange réfrigérant.

Il ressort de l'échangeur E3, pour être mélangé avec la fraction de mélange réfrigérant issu de l'échangeur E2 et détendu à travers la vanne de détente V300. Le mélange ainsi obtenu est vaporisé dans l'échangeur E2, en assurant la réfrigération requise du gaz naturel et du mélange réfrigérant, et ressort de l'échangeur E2 par le conduit 106, en phase vapeur, pour être envoyé au compresseur K2.

Le cycle de réfrigération utilisé au cours de l'étape de pré-refroidissement peut mettre en oeuvre différents agencements tout en restant dans le cadre de l'invention.

La figure 2B montre un premier exemple d'agencement où le mélange réfrigérant utilisé au cours de l'étape de pré-refroidissement est condensé à l'aide d'eau ou d'air de refroidissement dans l'échangeur C1. Le mélange réfrigérant liquide ainsi obtenu est envoyé par le conduit 3 à l'échangeur EC₁ dans lequel il est sous-refroidi. Il est détendu à des niveaux de pression de plus en plus bas à travers les vannes de détente V12, V11 et V10, les fractions vapeur obtenues après chaque vaporisation étant envoyées au compresseur K1 par les conduits 40, 41 et 42. Le compresseur K1 est refroidi au moyen de l'échangeur C20 à l'aide d'eau ou d'air de refroidissement. Cet agencement permet de réduire la puissance de compression nécessaire, le taux de compression maximum du compresseur K1 ne s'appliquant qu'à la fraction de mélange qui assure la réfrigération dans la zone de température la plus basse dans l'échangeur EC₁.

L'abaissement de la température, selon un gradient donné dans l'échangeur EC₁, permet de condenser dans des zones distinctes les différentes fractions d'hydrocarbures contenues dans le gaz naturel, les fractions les plus lourdes étant recueillies en fond d'échangeur et les autres fractions pouvant être récupérées à des niveaux Intermédiaire entre la tête et le fond de l'échangeur. Une telle variante de réalisation est décrite en relation avec la figure 3.

Pour récupérer par exemple la fraction GPL, qui comprend le propane et les butanes (hydrocarbures à trois ou quatre atomes de carbone), et séparément la gazoline représentant la fraction C5+, l'échangeur EC₁ comporte au moins un moyen de récupération, par exemple un plateau 7 délimitant part exemple deux zones Z₁ et Z₂. Ce plateau communique avec le ou les circuits d'écoulement du gaz naturel de chacune des zones et avec un conduit d'évacuation 8 de la fraction hydrocarbure séparée et récupérée au niveau du plateau 7. Cette fraction d'hydrocarbures enrichie en propane et en butane correspond aux hydrocarbures ayant condensé dans la zone Z2.

La phase hydrocarbure liquide non récupérée au niveau du plateau 7 est redistribuée dans la zone Z1 afin de s'écouler de manière descendante vers le fond de l'échangeur.

Ce dernier est par exemple muni d'un conduit 9 situé dans sa partie inférieure pour évacuer la fraction gazoline.

L'échangeur peut être équipé de plusieurs plateaux de récupération distribués selon par exemple, la nature des coupes ou hydrocarbures à récupérer, leur volatilité et/ou de la température régnant à différents endroits de l'échangeur.

Selon un mode de réalisation préféré de l'invention les phases hydrocarbures liquides ainsi récupérées sont stabilisées selon des procédés décrits aux figures 4A, 4B et 4C.

Un premier mode de réalisation non représenté consiste à utiliser un moyen de chauffage du volume liquide recueilli au fond, par exemple un rebouilleur B1 intégré non représenté sur les figures dans la partie inférieure de l'échangeur. En stabilisant la fraction de gazoline, on améliore notamment le rendement de production en méthane et éthane.

Sur la figure 4A, le conduit d'évacuation 8 communiquant avec le plateau de récupération 7 des GPL condensés de la figure 3 est relié à un dispositif 10 permettant leur stabilisation.

Le procédé de stabilisation complémentaire consiste à envoyer, dans le dispositif de stabilisation 10, la fraction de condensat comportant du méthane et de l'éthane en faible quantité et formé en majorité par une fraction GPL, récupérée au niveau du plateau 7. La fraction gazeuse riche en méthane et éthane produite lors de la stabilisation est évacuée par un conduit 11 et recyclée vers l'échangeur EC₁ au niveau du plateau 7 pour être récupérée et mélangée avec le gaz à traiter.

La fraction GPL stabilisée est évacuée en fond du dispositif de stabilisation au niveau du rebouilleur 13 par un conduit 12.

Une telle manière de procéder permet avantageusement de stabiliser la fraction riche en GPL avant sa récupération par le producteur et d'augmenter ainsi le rendement de production en méthane et éthane.

Sur la figure 4B, l'installation décrite à la figure 4A intègre un deuxième dispositif de stabilisation 14, de la gazoline évacuée par le conduit 9.

Le schéma de fonctionnement est identique à celui décrit en relation avec la figure 4A, le condensat évacué par le conduit 9 comportant en majorité de la gazoline est envoyé dans le dispositif de stabilisation 14.

La gazoline stabilisée, composée essentiellement de la fraction C₅+ est évacuée par le conduit 16 au niveau du rebouilleur 17.

La fraction gazeuse composée essentiellement de méthane, d'éthane, de propane et de butane est évacuée du dispositif par le conduit 15 pour être recyclée et remélangée avec le gaz à traiter arrivant par le conduit 2.

Ces manières de procéder permettent avantageusement de stabiliser les fractions GPL et la fraction gazoline, avant leur récupération par le producteur et ainsi d'augmenter le rendement global du procédé.

Il est également possible de réaliser à une pression plus basse la stabilisation des fractions de GPL et de la gazoline produits et séparés au cours du procédé.

Pour cela, l'installation décrite à la figure 4C diffère de celle de la figure 4A par l'adjonction de deux vannes de détente V₁ et V₂ situées respectivement sur les conduits d'évacuation 8 et 9.

Les fractions gazeuses issues des dispositifs de stabilisation 10 et 14, sont recomprimées au travers des moyens tels des compresseurs K₁ et K₂ avant d'être renvoyées par un conduit 16 vers le gaz à traiter au niveau de la conduite 2.

La stabilisation des différentes fractions permet avantageusement d'augmenter le rendement de production de composées valorisables tels la fraction GPL et la gazoline et d'autre part de pouvoir les utiliser comme constituants d'un fluide réfrigérant dans le procédé de liquéfaction.

Lorsque le gaz naturel est à une température supérieure à son point de rosée, il peut être avantageux de le refroidir jusqu'à une température proche de son point de rosée au cours d'une première étape de réfrigération avant de l'envoyer à l'échangeur EC₁. On peut opérer par exemple selon l'agencement représenté sur la figure 5A. Une fraction du mélange réfrigérant est dans ce cas détendue jusqu'à un niveau de pression intermédiaire à travers la vanne de détente V30 et vaporisée pour assurer la réfrigération requise du gaz naturel.

Le principe du procédé selon l'invention sera mieux compris en relation avec l'exemple 1 suivant décrit en relation avec la figure 5A cl-après et donné à titre non limitatif.

### Exemple 1:

Par le conduit 2, on envoie à l'échangeur E1 un gaz naturel qui est à la pression de 4 MPa et à la température de 35°C. La composition en fractions molaires du gaz naturel est la suivante
- Méthane : 87,3
- Azote : 4,2 %
- Ethane : 5,3 %
- Propane : 1,8 %
- Isobutane : 0,4 %
- n-butane : 0,5 %
- C₅+ : 0,5

Le gaz naturel est refroidi jusqu'à 15°C dans l'échangeur E1. Il est alors envoyé dans l'échangeur EC₁ par le conduit 3' d'où il ressort par le conduit 101 à -55°C. Une fraction liquide est soutirée en fond par le conduit 6 et une fraction intermédiaire plus riche en GPL est soutirée à -45°C par le conduit. Le gaz de tête, ainsi que les deux fractions liquides soutirées, ont les compositions suivantes (en % molaires) :

| | Gaz de tête | Liquide de fond | Liquide de prélèvement intermédiaire |
|---|---|---|---|
| Méthane | 89,30 | 26,33 | 39,36 |
| Azote | 4,32 | 0,36 | 0,51 |
| Ethane | 4,96 | 9,39 | 16,65 |
| Propane | 1,24 | 12,09 | 21,74 |
| Isobutane | 0,10 | 6,07 | 8,14 |
| n-butane | 0,06 | 15,28 | 13,20 |
| Isopentane | / | 12,58 | 0,37 |
| n-pentane | / | 10,30 | / |
| C₆+ | / | 7,60 | / |

Si l'on opérait selon l'art antérieur, en refroidissant le gaz jusqu'à -55°C, et en recueillant les phases gazeuse et liquide ainsi obtenues à l'issue d'une telle étape de réfrigération, la teneur en hydrocarbures lourds entraînés dans le gaz serait beaucoup plus élevée que dans le procédé selon l'invention. Par exemple, la teneur en isopentane serait de l'ordre de 100 ppm au lieu d'environ 1ppm avec le procédé selon l'invention. On observe des écarts similaires pour les autres constituants lourds contenus dans le gaz.

La réfrigération des première et seconde étape de liquéfaction du gaz naturel peut être réalisée de manière Indépendante ou dépendante selon des exemples donnés ci-après à titre uniquement illustratifs aux figures 5A, 5B et 5C.

La figure 5A montre une variante de mise en oeuvre du procédé décrit précédemment à la figure 2A comprenant une étape de séparation intermédiaire et pour lequel, les deux étapes de réfrigérations du procédé sont effectuées avec des mélanges réfrigérants indépendants.

Selon une autre variante de réalisation décrite à la figure 5B, on assure la pré-réfrigération du gaz dans l'échangeur EC₁ et celle de l'étape de liquéfaction finale produisant le Gaz Naturel Liquéfié (ou GNL) avec un même mélange de réfrigérants.

Le mélange réfrigérant circulant dans le cycle (K1, C1) est envoyé dans un séparateur F dans lequel il est séparé en une fraction vapeur contenant les fractions légères du mélange et en une fraction liquide contenant les fractions lourdes.

Les fractions lourdes, condensées par réfrigération à l'aide par exemple d'eau ou d'air de refroidissement, sont évacuées en fond du séparateur F et envoyées par les conduits 51 et 3 vers l'échangeur EC₁, pour former un premier fluide réfrigérant, après passage par exemple dans l'échangeur E1. En circulant dans l'échangeur EC₁, ce premier fluide assure la pré-réfrigération du gaz selon le procédé décrit par exemple à la figure 2A afin d'obtenir en tête d'échangeur un gaz épuré en majorité des hydrocarbures lourds et riche en méthane. Ce gaz est ensuite envoyé vers l'étape de liquéfaction finale.

Les fractions légères, issues du séparateur F par le conduit 52 et formant un second fluide réfrigérant sont envoyées par l'intermédiaire du conduit 100 dans l'échangeur EC₁. Ce second fluide est au moins en partie condensé dans l'échangeur par échange thermique avec le premier fluide constitué des fractions lourdes précédemment décrit. Ce second fluide est ensuite envoyé par le conduit 101 vers l'étape de liquéfaction finale pour obtenir le Gaz Naturel Liquéfié (ou GNL). Après échange thermique dans le train de liquéfaction finale L2, le second fluide est envoyé par le conduit 4" de l'échangeur E2 du cycle de liquéfaction finale vers le conduit 4, pour être mélangé au premier fluide avant d'être renvoyé vers le cycle (K1, C1) par le conduit 4', après passage dans l'échangeur EC1.

La figure 5C décrit un autre mode de réalisation selon l'invention dans lequel la pré-réfrigération du gaz est assurée au moins en partie par recyclage d'une fraction du gaz épuré des constituants lourds, ainsi que par un premier mélange réfrigérant tel que décrit à la figure 2A.

Pour cela, le gaz épuré des fractions lourdes est envoyé par le conduit 5 vers l'étape de liquéfaction finale L2 où il est tout d'abord détendu dans une turbine T1 selon un procédé par exemple décrit de façon détaillée dans la demande FR 94/02 024 du demandeur avant d'être envoyée dans un séparateur F2.

La fraction vapeur obtenue est envoyée par un conduit 53 vers un conduit 54 d'introduction dans l'échangeur EC₁. La fraction liquide Issue en fond du séparateur F2 par le conduit 56 est détendue dans une ou plusieurs turbines T6 avant d'être envoyée dans un second séparateur F3.

A la sortie du séparateur F3, on obtient le GNL produit qui est envoyé par le conduit 57, et une fraction vapeur évacuée par le conduit 55 vers un dispositif de compression K4. Cette fraction vapeur recomprimée est ensuite envoyée vers le conduit 53 pour être mélangée avec la première fraction.

Le mélange des deux fractions est ensuite introduit en tête de l'échangeur EC₁ par le conduit 54. Il ressort en fond d'échangeur EC1, après s'être réchauffé et avoir ainsi assuré une partie de la pré-réfrigération du gaz naturel. Il est envoyé par le conduit 57, par exemple, dans l'échangeur E1 où il est utilisé comme agent de réfrigération, et envoyé de cet échangeur par le conduit 59 vers le compresseur K3 avant d'être refroidi dans un condenseur. En sortie de condenseur il est envoyé par le conduit 58 pour être recyclé avec le gaz à traiter.

Dans certains cas, l'étanchéité des circuits de réfrigération se révèle imparfaite, par exemple lorsque les dispositifs de compression utilisés ne sont pas complètement étanches. Il s'avère alors nécessaire de compenser ces pertes de mélange, par exemple en effectuant un appoint de mélange réfrigérant.

Avantageusement cet appoint est réalisé en utilisant au moins en partie les coupes d'hydrocarbures fractionnées et récupérées selon le procédé décrit à la figure 3, par exemple.

Ces coupes peuvent être avantageusement stabilisées avant leur utilisation comme constituants d'un mélange de réfrigérants par exemple dans l'étape de pré-réfrigération et/ou dans une autre étape du procédé de liquéfaction.

Dans certains cas, il est aussi intéressant d'effectuer sur le gaz naturel un traitement autre que le fractionnement en opérant par exemple selon le mode de réalisation décrit sur la figure 6A.

Par injection d'un solvant en quantité déterminée, on réalise la déshydratation du gaz naturel en même temps que son fractionnement.

Pour cela, le dispositif de la figure 2A est muni d'au moins un conduit d'introduction 20 situé de préférence au niveau de la tête de l'échangeur.

A l'intérieur de l'échangeur, le gaz est simultanément
- contacté de préférence à contre-courant et de manière continue avec la phase liquide comportant le solvant circulant dans un sens descendant, et
- refroidi par un échange de chaleur indirect selon un des procédés décrits précédemment.

Cette réfrigération provoque la condensation des hydrocarbures lourds contenus dans le gaz et d'une partie de l'eau de saturation du gaz. Ces deux phases liquides condensées circulent dans le dispositif d'une manière descendante par gravité, à contre-courant du gaz traité qui s'appauvrit progressivement en composés lourds (C3+ et supérieurs), du fait de l'échange de matière entre la phase gazeuse et les hydrocarbures liquides.

La phase liquide hydrocarbure condensée s'enrichit au fur et à mesure en constituants plus lourds en descendant et la phase aqueuse condensée riche en solvant en tête de l'échangeur s'appauvrit en solvant par contact avec le gaz.

Après décantation, la phase aqueuse est évacuée par le conduit 7 et la phase hydrocarbure liquide par le conduit 9.

Ces deux phases sont par exemple ensuite traitées séparément en fonction de leur utilisation ou de leur mode de transport, ou encore des spécifications données par le producteur ou le consommateur.

Le solvant vaporisé et entraîné dans la phase gazeuse permet d'éviter les problèmes de formation d'hydrates liés au refroidissement.

On utilise un solvant au moins partiellement miscible avec l'eau. De préférence, II possède une température d'ébullition inférieure à celle de l'eau ou forme avec l'eau un azéotrope dont la température d'ébullition est inférieure à celle de l'eau de manière à pouvoir être entraîné par le gaz non condensé.

Ce solvant est par exemple un alcool et de préférence le méthanol. Il peut aussi être choisi parmi les solvants suivants : méthylpropyléther, éthylpropyléther, dipropyléther, méthyltertiobutyléther, dimethoxyméthane, diméthoxyéthane, éthanol, méthoxyéthanol, propanol ou encore être choisis dans différentes classes de solvants tels que par exemple les amines ou les cétones ou encore un mélange formé à partir d'un ou plusieurs de ces produits.

La quantité de solvant à injecter est habituellement ajustée en fonction de la température, de la pression et/ou de la composition du gaz afin d'éviter la formation d'hydrates et de formation de cristaux de glace dus à la présence de l'eau.

Ainsi, par exemple, le rapport en moles du débit de solvant sur le débit du gaz traité est compris entre 1/1000 et 1/10.

Avantageusement, on optimise le procédé de traitement en adaptant la quantité de solvant injecté en fonction d'un paramètre relatif au gaz, par exemple sa température et/ou sa variation de température et/ou de sa composition et/ou de sa pression et/ou des conditions opératoires. Pour cela on tient compte, par exemple; des valeurs de température et/ou du gradient de température mesurées par les capteurs de température situés au niveau de l'échangeur.

De préférence, on tient compte aussi des opérations effectuées ensuite sur le gaz traité issu de l'enceinte.

Par circulation à contre-courant, le gaz entraîne le solvant contenu dans les phases liquides qui descendent par gravité. Ces phases liquides sont recueillies en fond, substantiellement épurées de solvant. Le solvant injecté en tête est donc principalement évacué dans la phase gazeuse sortant en tête. La quantité de solvant injecté peut être ainsi ajustée afin d'obtenir le niveau de concentration dans cette phase gazeuse requis pour éviter la formation d'hydrates, compte-tenu des conditions de température et de pression.

Le solvant injecté en tête n'est pas nécessairement pur et peut être, par exemple, mélangé avec de l'eau, à condition toutefois que la concentration de solvant en phase aqueuse permette d'éviter la formation d'hydrates.

L'injection d'un solvant par le conduit 20, permet également d'éliminer des constituants autres que l'eau. On peut éliminer, par exemple, des hydrocarbures aromatiques indésirables susceptibles de cristalliser en envoyant un solvant qui les élimine sélectivement. Le solvant peut être dans ce cas par exemple un solvant polaire tel que par exemple un éther, un alcool, ou une cétone.

Pour éliminer des hydrocarbures présents dans le gaz, on peut également envoyer par le conduit 20 un solvant formé par une coupe d'hydrocarbures.

Ceci permet notamment d'éliminer les hydrocarbures lourds présents dans le gaz lorsque celui-ci est à une pression élevée supérieure à la valeur du cricondenbar, la condensation par réfrigération étant dans ce cas très difficile à réaliser voire impossible.

La figure 6B décrit un mode de réalisation permettant l'injection d'un agent de séparation, par exemple un solvant par le conduit 20.

Le gaz est réfrigéré initialement dans un échangeur E1 avant d'être envoyé dans l'échangeur EC1.

Le conduit 20 d'injection de l'agent séparateur est situé sur la figure en tête d'échangeur mais peut aussi sans sortir du cadre de l'invention être positionné à n'importe quel niveau de l'échangeur EC1.

Les figures 6C et 6D décrivent deux autres modes de mise en oeuvre du procédé selon l'invention où la réfrigération au moins dans une étape du cycle de liquéfaction est effectuée à l'aide d'un agent de réfrigération obtenu en mettant en oeuvre au moins deux étapes du procédé selon l'invention.

Pour liquéfier et sous-refroidir le gaz naturel dans les échangeurs E2 et E3, il est possible d'utiliser un mélangé réfrigérant liquide selon le procédé décrit aux figures 28 et 5B, qui en se vaporisant permet de réaliser la réfrigération nécessaire.

Pour réaliser la réfrigération aux températures les plus basses requises au cours du procédé, dans l'échangeur E3 par exemple, il est nécessaire de disposer d'une fraction de mélange réfrigérant liquide enrichie en constituants légers par rapport au mélange initial.

Avantageusement, on obtient ce mélange réfrigérant liquide enrichi à partir du mélange initial vapeur formé au moins en partie d'un mélange d'hydrocarbures en réalisant au moins les deux étapes du procédé selon l'invention suivantes:
- au cours d'une première étape, on refroidit le mélange initial gazeux sous pression de façon à le condenser au moins partiellement pour produire une phase gazeuse enrichie en hydrocarbures lourds et une phase gazeuse enrichie en hydrocarbures légers et, simultanément, on réalise la mise en contact au moins en partie à contre-courant de chacune de ces phases pour obtenir par transfert de matière une phase gazeuse enrichie en hydrocarbures légers et une première phase liquide enrichie en hydrocarbures lourds, et
- on sépare les deux phases ainsi obtenues et on envoie la phase gazeuse enrichie en hydrocarbures légers vers une seconde étape de réfrigération pour obtenir une deuxième phase liquide enrichie en hydrocarbures légers.

La figure 6C décrit un premier exemple de mise en oeuvre du procédé selon l'invention au cours duquel le gaz naturel est réfrigéré au moyen de deux cycles de réfrigération indépendants.

Le mélange réfrigérant utilise au cours de la deuxième étape de réfrigération est constitué de méthane, d'éthane, de propane et d'azote et envoyé sous pression en phase vapeur par le conduit 100 dans l'échangeur EC1 où il est refroidi et partiellement condensé.

La phase liquide ainsi obtenue descend par gravité et est simultanément contactée à contre-courant par la phase gazeuse qui circule selon un sens ascendant.

En fond de dispositif EC1, on recueille par le conduit 206 une première fraction liquide enrichie en propane. Cette fraction liquide est ensuite réfrigérée dans l'échangeur EC1 et envoyée par le conduit 204 dans l'échangeur E2 où elle est refroidie, détendue et vaporisée pour assurer la réfrigération requise dans l'échangeur E2.

En tête de l'échangeur E1, on recueille par le conduit 205 une fraction vapeur enrichie en méthane et en azote qui est envoyée ensuite dans l'échangeur E2 dans lequel elle est liquéfiée en formant une deuxième fraction liquide. Cette deuxième fraction liquide est sous-refroidie dans l'échangeur E3, détendue et vaporisée pour assurer la réfrigération requise dans l'échangeur E3.

Le gaz naturel arrivant par le conduit 2 est refroidi au cours d'une première étape dans l'échangeur EC1. A l'issu de cette première étape de réfrigération, une première fraction liquide est évacuée par le conduit 8.

La fraction gazeuse produite lors de cette première étape et sortant de l'échangeur EC1 par le conduit 5 est envoyée vers les échangeurs E2 et E3. Elle ressort liquéfiée de l'échangeur E3 par le conduit 50 et après détente à travers la vanne V100, forme le GNL produit.

La réfrigération au cours de la première étape est assurée par exemple par un cycle de réfrigération opérant avec un mélange de fluides analogue à celui décrit à la figure 2B.

La figure 6D schématise un exemple de mise en oeuvre selon l'invention où la réfrigération du gaz naturel est assurée par un cycle de réfrigération unique.

Le mélange réfrigérant constitué de méthane, d'éthane, de propane, de butane, de pentane et d'azote est envoyé sous pression en phase vapeur dans le condenseur C1 d'où il ressort partiellement condensé. Les deux phases ainsi produites sont séparées dans le séparateur S200.

La fraction liquide issue en fond du séparateur est ensuite envoyée par le conduit 3 dans l'échangeur EC1 où elle est sous-refroidie, puis détendue et vaporisée pour assurer la réfrigération requise dans l'échangeur EC1.

La fraction vapeur issue en tête de séparateur S200 est envoyée par le conduit 207 vers l'échangeur EC1.

En fond de l'échangeur EC1, on recueille une fraction liquide appauvrie en méthane et en azote qui est envoyée à l'échangeur E2 par le conduit 5, dans lequel elle est sous-refroidie, puis détendue et vaporisée pour assurer la réfrigération requise dans l'échangeur E2.

En tête d'échangeur EC1, on recueille une fraction vapeur enrichie en méthane et en azote qui est envoyée à l'échangeur E2 dans lequel elle est liquéfiée. Elle est ensuite sous-refroidie dans l'échangeur E3, puis détendue et vaporisée pour produire la réfrigération requise dans l'échangeur E3.

Différentes technologies, connues de l'homme de métier, peuvent être employées pour réaliser l'échangeur, et les moyens ou dispositifs associés, parmi lesquelles certaines sont décrites ci-après à titre d'exemples non limitatifs.

L'échangeur EC₁ est par exemple un échangeur de type tubes et calandre tel que celui qui est schématisé sur la figure 7.

Le gaz à traiter arrivant par le conduit 2, circule dans un sens ascendant à l'intérieur de tubes verticaux 30. Ces tubes sont de préférence pourvus d'un garnissage, par exemple un garnissage structuré permettant d'améliorer le contact entre le gaz qui monte et les fractions liquides qui descendent. Le gaz traité est évacué en tête par le conduit 5.

Pour les dispositifs réalisant simultanément la déshydratation du gaz et son fractionnement, le solvant introduit par le conduit 20 (figure 6A) est envoyé dans les différents tubes 30 par une rampe d'alimentation 31 et un plateau de distribution 32.

La phase hydrocarbure liquide, stabilisée par chauffage à l'aide d'un rebouilleur B₂ situé dans la partie inférieure de l'échangeur EC₁, par exemple, est évacuée sous contrôle de niveau, par le conduit 9, et la phase aqueuse est évacuée sous contrôle de niveau par le conduit 6.

La réfrigération est assurée par un fluide caloporteur introduit dans l'échangeur par le conduit 33 et évacué après échange thermique par le conduit 34.

Selon une autre technologie, l'échangeur EC₁ est un échangeur à plaques, par exemple en aluminium brasé, tel que celui qui est schématisé sur la figure 8.

Un tel échangeur est constitué par un assemblage de plaques planes 35 entre lesquelles se trouvent des plaques intercalaires ondulées 36 qui permettent de maintenir mécaniquement l'assemblage et d'améliorer le transfert thermique.

Ces plaques délimitent des canaux 37 dans lesquels circulent les fluides participant au cours du procédé à l'échange thermique.

Le gaz à traiter introduit dans l'échangeur par le conduit 2 circule dans les canaux 37 dans une direction ascendante en étant refroidi au fur et à mesure par le fluide caloporteur. Les plaques intercalaires ondulées 36, jouant le rôle d'un garnissage structuré, favorisent le contact entre le gaz qui monte et les fractions liquides qui descendent.

Le solvant envoyé par le conduit 20, dans le cas des procédés simultanés de déshydratation et de fractionnement, est distribué uniformément au dessus des canaux 37 dans lesquels circule le gaz à traiter.

Le fluide de réfrigération est introduit dans l'échangeur au niveau de sa partie supérieure par le conduit 38 qui arrive sensiblement perpendiculairement au plan de la coupe représentée sur la figure 8 dans une enceinte d'alimentation des canaux non représentée sur la figure. Il est évacué après échange thermique par le conduit 39 qui ressort perpendiculairement au plan de la coupe représentée sur la figure 8, le conduit étant relié à une enceinte d'évacuation des canaux non représentée sur la figure. Les enceintes d'alimentation et d'évacuation sont des dispositifs connus de l'homme de métier permettant le passage des fluides circulant dans chacun des canaux dans le conduit d'évacuation et inversement de distribuer le fluide provenant d'un conduit dans les différents canaux.

La phase hydrocarbure liquide, éventuellement stabilisée par le rebouilleur B₃, est évacuée sous contrôle de niveau (LC, V) par le conduit 9 et la phase aqueuse est évacuée sous contrôle de niveau par le conduit 6.

D'autres types d'échangeurs à plaques peuvent être également utilisés, par exemple des échangeurs à plaques en acier inoxydables soudées entre elles, soit bord à bord, soit sur toute leur surface par une technique de soudage par diffusion.

Il est bien entendu que sans sortir du cadre de l'invention, l'homme de métier fera appel à toutes les techniques connues et disponibles pour améliorer le contact entre les phases et/ou la distribution des fluides.

La figure 9 schématise un exemple de réalisation d'un plateau permettant de prélever des phases en fonction de leur nature selon un procédé décrit à la figure 3, par exemple.

Le plateau 7 comporte des cheminées 40 permettant au gaz de remonter vers la partie supérieure de l'échangeur. La phase liquide qui est recueillie sur ce plateau peut être évacuée par le conduit 8 avec un débit contrôlé, mais peut également s'écouler par débordement vers la partie inférieure de l'échangeur. Il est ainsi possible de ne recueillir qu'une fraction de la phase liquide arrivant de la partie supérieure de l'échangeur.

Si deux phases liquides sont prélevées sur le plateau, par exemple une phase hydrocarbure liquide et une phase aqueuse, il est possible de les évacuer au moins en partie séparément. La phase aqueuse qui est plus lourde tend à s'accumuler au fond du plateau et il est possible de l'évacuer par exemple à travers des perforations 41 aménagées dans le plateau.

Tout autre mode d'évacuation de l'une ou l'autre des phases connu de l'homme de l'art pourra être utilisé pour sans sortir du cadre de l'invention.

L'installation de liquéfaction peut comporter des échangeurs à plaques différents.

On peut opérer par exemple à l'aide du dispositif schématisé sur la figure 10, dans lequel l'étape de pré-réfrigération est assurée au moyen d'un échangeur à plaques en aluminium brasé comportant un prélèvement de fraction liquide en fond par le conduit 6 et un prélèvement de fraction liquide intermédiaire par le conduit 8 et dans lequel les étapes finales de liquéfaction et sous-refroidissement sont assurées dans des échangeurs à plaques en acier inoxydable.

## Revendications

1. Procédé de liquéfaction d'un fluide formé au moins en partie d'un mélange d'hydrocarbures, ledit procédé comportant les étapes suivantes :
• une étape de préréfrigération dudit fluide par échange de chaleur indirect dans laquelle on refroidit ledit mélange sous pression de façon à le condenser au moins partiellement pour produire une phase liquide et une phase gazeuse non condensée et simultanément à cette réfrigération, on met en contact à contre-courant la phase gazeuse ascendante et une fraction au moins de la phase liquide descendante, afin d'obtenir par transfert de matière une phase gazeuse enrichie en hydrocarbures légers et une première phase liquide enrichie en hydrocarbures lourds, et
• on sépare les deux phases ainsi obtenues et on envoie la phase gazeuse enrichie en hydrocarbures légers à un seconde étape de réfrigération pour obtenir une deuxième phase liquide enrichie en hydrocarbures légers.

2. Procédé selon la revendication 1 **caractérisé en ce que** l'étape de pré-réfrigération est assurée par un échange de chaleur Indirect sur au moins une partie de la zone de contact.

3. Procédé selon l'une des revendications 1 à 2, **caractérisé en ce qu'**au cours de l'étape de préréfrigération on sépare au moins deux fractions liquides différents à des niveaux différents.

4. Procédé selon l'une des revendications 1 à 3, **caractérisé en ce que** l'étape de préréfrigération et l'étape finale de liquéfaction sont réalisées au moyen de deux cycles de réfrigération différents opérant chacun avec un mélange réfrigérant.

5. Procédé de liquéfaction selon l'une des revendications 1 à 3, **caractérisé en ce que** l'étape de préréfrigération et l'étape finale de liquéfaction sont réfrigérées au moyen d'un cycle de réfrigération unique opérant avec un mélange réfrigérant.

6. Procédé selon l'une des revendications précédentes, **caractérisé en ce que** l'étape de préréfrigération est opérée en présence d'un solvant.

7. Procédé de liquéfaction selon l'une des revendications de 1 à 6, **caractérisé en ce que** le fluide est un gaz naturel.

8. Procédé de liquéfaction selon la revendication 7, **caractérisé en ce que** la réfrigération nécessaire pour liquéfier le gaz naturel est obtenue au moins en partie par vaporisation d'au moins une fraction liquide d'un mélange d'hydrocarbures résultant d'une étape de liquéfaction selon le procédé.

9. Installation pour la liquéfaction d'un fluide formé au moins en partie d'un mélange d'hydrocarbures comportant :
- au moins un circuit principal comportant un conduit d'introduction (2) dudit mélange, au moins un conduit d'évacuation (5) d'une phase gazeuse et au moins un conduit d'évacuation (6, 9) d'une phase liquide, ledit circuit principal étant adapté pour permettre la mise en contact direct au moins en partie et à contre-courant de la phase liquide condensée avec la phase gazeuse afin d'obtenir une phase gazeuse riche en hydrocarbures légers extraite par ledit conduit d'évacuation (5) et une première phase liquide riche en hydrocarbures lourds extraite par ledit conduit d'évacuation (6, 9),
- un moyen de préréfrigération dudit circuit principal pour condenser par échange thermique indirect au moins une partie des hydrocarbures lourds contenus dans ledit mélange pour obtenir la fraction liquide et la fraction gazeuse,
- un moyen de réfrigération pour obtenir une deuxième phase liquide enrichie en hydrocarbures légers à partir de la phase gazeuse extraite par ledit conduit d'évacuation (5).

10. Installation de liquéfaction selon la revendication 9 **caractérisé en ce que** ledit circuit principal comporte au moins un moyen de prélèvement (7, 8) desdites fractions hydrocarbures liquides.

11. Installation de liquéfaction selon la revendication 10 **caractérisé** e,n ce qu'elle comporte des moyens de stabilisation desdites fractions hydrocarbures liquides condensées, lesdits moyens de stabilisation étant reliés audit moyen de prélèvement.

12. Installation selon l'une des revendications 9 à 11 **caractérisé en ce que** ledit moyen de préréfrigération comporte au moins un moyen d'injection permettant l'injection d'au moins un fluide autre que le fluide comportant au moins en partie des hydrocarbures.

13. Installation selon l'une des revendications 9 à 12, **caractérisé en ce que** le moyen de préréfrigération comporte un échangeur à plaques vertical dans lequel est effectué le contact entre le gaz à traiter en circulation ascendante et une fraction liquide descendant par gravité.

14. Installation selon l'une des revendications 9 à 13, **caractérisé en ce que** le moyen de préréfrigération comporte un échangeur à plaques en aluminium brasé et le moyen de réfrigération comporte un échangeur à plaques en acier inoxydable.

15. Installation selon l'une des revendications 9 à 14 adaptée à la liquéfaction d'un gaz naturel.

## Claims

1. A process for liquefying a fluid consisting at least partly of a mixture of hydrocarbons, said process comprising the following stages :
- a step of precooling of said fluid by indirect heat exchange, in which said mixture is cooled under pressure so as to condense it at least partly to produce a liquid phase and a non condensed gas phase and, in which simultaneously with the cooling, bringing countercurrently into contact the ascending gas phase and at least a fraction of the descending liquid phase so as to obtain by matter transfer a gas phase enriched in light hydrocarbons and a first liquid phase enriched in heavy hydrocarbons, and
- the two phases thus obtained are separated and the gas phase enriched in light hydrocarbons is sent to a second cooling stage so as to obtain a second liquid phase enriched in light hydrocarbons.

2. A process as claimed in claim 1, **characterised in that** the precooling step is provided by an heat exchanger in at least part of the contact zone.

3. A process as claimed in any one of claims 1 and 2, **characterised in that** during the precooling step, at least two different liquid fractions are separated at different levels.

4. A process as claimed in any one of claims 1 to 3, **characterised in that** the precooling step and the final liquefaction step are performed by means of two different cooling cycles operating each with a cooling mixture.

5. A process as claimed in any one of claims 1 to 3, **characterised in that** the precooling stage and the final liquefaction stage are refrigerated by means of a single cooling cycle operating with a cooling mixture.

6. A process as claimed in any one of the previous claims, **characterised in that** the precooling stage is performed in the presence of a solvent.

7. A process for liquefying as claimed in any one of claims 1 to 6, **characterised in that** the fluid is a natural gas.

8. A process for liquefying as claimed in claim 7, **characterised in that** the cooling required for liquefying the natural gas is obtained at least partly by vaporization of at least a liquid fraction of a mixture of hydrocarbons resulting from a liquefaction step according to the process.

9. An apparatus for the liquefaction of a fluid consisting at least partly of a mixture of hydrocarbons, comprising :
- at least a main circuit comprising a delivery line (2) of said mixture, at least a discharge line (5) of a gas phase and at least a discharge line (6) of a liquid phase, said main circuit allowing the gas phase and the condensed liquid phase to be brought into direct contact at least partly in a countercurrent flow in order to obtain a light-hydrocarbons rich gas phase withdrawn by said discharge line (5) and a first heavy-hydrocarbons rich liquid phase withdrawn by said discharge line (6)
- a means for precooling said main circuit in order to condense by indirect heat exchange at least a part of heavy hydrocarbons contained in said mixture so as to obtain the liquid fraction and the gas fraction,
- a cooling means for obtaining a second liquid phase enrichied in light hydrocarbons from the gas phase withdrawn by said discharge line (5).

10. An apparatus for the liquefaction as claimed in claim 9, **characterised in that** said main circuit comprises at least one means (7, 8) for drawing off said liquid hydrocarbons fractions.

11. An apparatus for the liquefaction as claimed in claim 10, **characterised in that** it comprising means for stabilizing said condensed liquid hydrocarbon fractions, said stabilization means being connected to said draw-off means.

12. An apparatus as claimed in any one of claims 9 to 11, **characterised in that** said precooling means comprises at least one injection means allowing injection of at least one fluid comprising at least partly hydrocarbons.

13. An apparatus as claimed in any one of claims 9 to 12, **characterised in that** the precooling means comprises a vertical plate exchanger in which the ascending gas to be processed and a liquid fraction flowing downwards by gravity are contacted.

14. An apparatus as claimed in any one of claims 9 to 13, **characterised in that** the precooling means comprises a brazed aluminium plate exchanger and the cooling means comprises a stainless steel plate exchanger.

15. An apparatus as claimed in any one of claims 9 to 14 suited for the liquefaction of a natural gas.

## Patentansprüche

1. Verfahren zur Verflüssigung eines wenigstens zum Teil aus einem Kohlenwasserstoffgemisch gebildeten Fluids, wobei das Verfahren die folgenden Stufen umfasst:
- eine Stufe zur Vorkühlung dieses Fluids durch indirekten Wärmeaustausch, bei dem man dieses Gemisch unter Druck derart kühlt, dass es wenigstens partiell kondensiert, um eine flüssige Phase und eine gasförmige nichtkondensierte Phase zu erzeugen und wobei man gleichzeitig zu dieser Kühlung im Gegenstrom die gasförmige aufsteigende Phase sowie eine Fraktion wenigstens der flüssigen absteigenden Phase kontaktiert, um durch Stoffübergang eine gasförmige an leichten Kohlenwasserstoffen angereicherte Phase und eine erste flüssige an schweren Kohlenwasserstoffen angereicherte Phase zu erhalten und
- eine Stufe der Trennung der beiden so erhaltenen Phasen und ein Leiten der an leichten Kohlenwasserstoffen angereicherten gasförmigen Phase zu einer zweiten Kühlstufe, um eine zweite flüssige an leichten Kohlenwasserstoffen angereicherte Phase zu erhalten.

2. Verfahren nach Anspruch 1, **dadurch gekennzeichnet, dass** die Vorkühlstufe durch einen indirekten Wärmeaustausch an wenigstens einem Teil der Kontaktzone sichergestellt wird.

3. Verfahren nach einem der Ansprüche 1 bis 2, **dadurch gekennzeichnet, dass** man während der Vorkühlstufe wenigstens zwei flüssige unterschiedliche Fraktionen auf unterschiedlichen Niveaus abtrennt.

4. Verfahren nach einem der Ansprüche 1 bis 3, **dadurch gekennzeichnet, dass** die Vorkühlstufe und die abschließende Verflüssigungsstufe mittels zweier unterschiedlicher Kühlzyklen realisiert werden, die je mit einem Kühlgemisch arbeiten.

5. Verfahren zur Verflüssigung nach einem der Ansprüche 1 bis 3, **dadurch gekennzeichnet, dass** die Vorkühlstufe und die abschließende Verflüssigungsstufe vermittels eines einzigen Kühlzyklus gekühlt werden, der mit einem Kühlgemisch arbeitet.

6. Verfahren nach einem der vorhergehenden Ansprüche, **dadurch gekennzeichnet, dass** die Vorkühlstufe in Anwesenheit eines Lösungsmittels betrieben wird.

7. Verfahren zur Verflüssigung nach einem der Ansprüche 1 bis 6, **dadurch gekennzeichnet, dass** das Fluid ein Erdgas ist.

8. Verfahren zur Verflüssigung nach Anspruch 7, **dadurch gekennzeichnet, dass** diese für die Verflüssigung des Erdgases notwendige Kühlung wenigstens zum Teil durch Verdampfung wenigstens einer flüssigen Fraktion eines Kohlenwasserstoffgemisches erhalten wird, das aus einer Verflüssigungsstufe gemäß diesem Verfahren resultiert.

9. Anlage zur Verflüssigung eines Fluids, das wenigstens zum Teil aus einem Kohlenwasserstoffgemisch gebildet ist, umfassend:
- wenigstens einen Hauptkreis mit einer Einführungsleitung (2) für dieses Gemisch, wenigstens eine Abzugsleitung (5) für eine gasförmige Phase und wenigstens eine Abzugsleitung (6,9) für eine flüssige Phase, wobei dieser Hauptkreis so ausgelegt ist, dass er die direkte Kontaktierung wenigstens zum Teil und im Gegenstrom der kondensierten flüssigen Phase mit der gasförmigen Phase ermöglicht, um eine an leichten Kohlenwasserstoffen reiche gasförmige Phase zu erhalten, die durch diese Abzugsleitung (5) extrahiert wurde sowie eine flüssige an schweren Kohlenwasserstoffen reiche Phase, die durch diese Abzugsleitung (6,9) extrahiert wurde;
- ein Mittel zur Vorkühlung dieses Hauptkreises zur Kondensierung durch indirekten Wärmeaustausch wenigstens eines Teils der schweren in diesem Gemisch enthaltenen Kohlenwasserstoffe, um die flüssige Fraktion und die gasförmige Fraktion zu erhalten, und
- ein Kühlmittel, um eine zweite an leichten Kohlenwasserstoffen angereicherte flüssige Phase ausgehend von der gasförmigen Phase zu erhalten, die über diese Abzugsleitung (5) extrahiert wurde.

10. Anlage zur Verflüssigung gemäß Anspruch 9, **dadurch gekennzeichnet, dass** dieser Hauptkreis wenigstens ein Entnahmemittel (7, 8) für diese flüssigen Kohlenwasserstofffraktionen umfasst.

11. Anlage zur Verflüssigung gemäß Anspruch 10, **dadurch gekennzeichnet, dass** sie Mittel zur Stabilisierung dieser kondensierten flüssigen Kohlenwasserstofffraktionen umfasst, wobei diese Stabilisierungsmittel mit diesem Entnahmemittel verbunden sind.

12. Anlage nach einem der Ansprüche 9 bis 11, **dadurch gekennzeichnet, dass** dieses Vorkühlmittel wenigstens ein Injektionsmittel umfasst, das die Injektion wenigstens eines Fluids außer dem Fluid, das wenigstens zum Teil Kohlenwasserstoffe umfasst, ermöglicht.

13. Anlage nach einem der Ansprüche 9 bis 12, **dadurch gekennzeichnet, dass** das Vorkühlmittel einen vertikalen Plattenaustauscher umfasst, in dem der Kontakt zwischen dem zu behandelnden Gas in ansteigender Zirkulation und einer flüssigen in Folge der Schwerkraft absteigenden Fraktion durchgeführt wird.

14. Anlage nach einem der Ansprüche 9 bis 13, **dadurch gekennzeichnet, dass** das Vorkühlmittel einen Plattenwärmeaustauscher aus gelötetem Aluminium und das Kühlmittel einen Plattenwärmeaustauscher aus rostfreiem Stahl umfasst.

15. Anlage nach einem der Ansprüche 9 bis 14 eingerichtet für die Verflüssigung eines Erdgases.
